# EUROPÄISCHE PATENTSCHRIFT

(11) **EP 2 789 904 B1**
(45) Veröffentlichungstag und Bekanntmachung des Hinweises auf die Patenterteilung: **10.05.2017**
(21) Anmeldenummer: 14000882.2
(22) Anmeldetag: 12.03.2014
(51) Int. Cl.: F21V 14/00, F21S 4/00, F21V 3/00, F21W 131/10

(54) **Transportable Leuchtvorrichtung mit Biegestäben**
Portable lighting device with bending rods
Dispositif d'éclairage transportable avec barres de flexion

(30) Priorität: 08.04.2013 DE 102013005986
(43) Veröffentlichungstag der Anmeldung: 15.10.2014
(73) Patentinhaber: Wacker Neuson Produktion GmbH & Co. KG, 80809 München (DE)
(72) Erfinder: Mahling, Eva, 80638 München (DE); Hartkopf, Christian, 85778 Haimhausen (DE)
(74) Vertreter: Müller Hoffmann & Partner

(56) Entgegenhaltungen:
- EP-A1- 2 083 134
- WO-A2-2009/070055
- JP-A- 2003 157 712
- JP-A- 2004 095 517
- JP-A- 2007 103 204
- US-A1- 2002 118 539
- US-A1- 2010 142 209
- US-A1- 2011 073 147

## Beschreibung

Die Erfindung betrifft eine transportable Leuchtvorrichtung gemäß dem Oberbegriff von Anspruch 1.

Transportable Leuchtvorrichtungen sind als Standleuchten bekannt und werden zum Beispiel zur zeitweiligen Ausleuchtung einer Baustelle, einer Unfallstelle oder eines Arbeitsbereichs eingesetzt.

Die EP 1 059 483 A2 zeigt eine derartige transportable Leuchtvorrichtung. Die Leuchtvorrichtung besteht im Wesentlichen aus einem Lichtballon mit einer Lichtquelle, zum Beispiel einer Metalldampfhalogen-Lampe, und einem Stativ mit ausfahrbarem Teleskop, mit dessen Hilfe die Höhe des Lichtballons mit der Lichtquelle verstellt werden kann. So ist es möglich, das Teleskop so weit auszufahren, dass die Lichtquelle in eine Höhe von 4 bis 5 m gelangt, um eine gleichmäßige Ausleuchtung der Arbeitsstelle zu erreichen.

Die als derartiger Lichtballon ausgebildete Leuchteinrichtung kann ein Leuchtmittel und einen das Leuchtmittel umgebenden, zumindest teilweise lichtdurchlässigen Leuchtenschirm aufweisen, wodurch der sogenannte Lichtballon gebildet wird.

Der Leuchtenschirm kann aus einer ellipsen- oder kugelförmigen Ballonhülle bestehen, die das Leuchtmittel vollständig umgibt. Dabei ist es möglich, dass der Leuchtenschirm bzw. die Ballonhülle aus zwei Hälften besteht, von denen zum Beispiel die obere Hälfte aus einem reflektierenden Textilmaterial und die untere Hälfte aus einem lichtdurchlässigen Material besteht. Das von dem Leuchtmittel abgegebene Licht wird dann durch das reflektierende Material der oberen Hälfte nach unten reflektiert und verstärkt so das ohnehin durch die untere Hälfte direkt austretende Licht.

Der Leuchtenschirm kann durch eine Spanneinrichtung aufgespannt werden, wobei die Spanneinrichtung ähnlich wie ein Regenschirm elastische Stabelemente aufweist, die von der Innenseite gegen das Schirmmaterial drücken. In einem Spannungszustand ist der Leuchtenschirm aufgespannt und bildet so den sogenannten Lichtballon. In einem Entspannungszustand hingegen kann der Leuchtenschirm schlaff oder in Längsrichtung gestreckt sein, um Lagerplatz zu sparen.

Wacker Neuson Produktion GmbH & Co. KG 14 000 882.2-1795 Akte: 65773 15.09.2015 Wie in der EP 1 059 483 A2 offenbart, sind die elastischen Stabelemente (Biegestäbe) der Spanneinrichtung an einer oberen und einer unteren Halterung befestigt. Durch axiales Zueinanderbewegen der Halterungen biegen sich die Stabelemente nach außen auf und spannen so den Leuchtenschirm. Bei einem Auseinanderbewegen der beiden Halterungen wird der Leuchtenschirm entspannt und in Längsrichtung der Säuleneinrichtung gestreckt.

Ähnliche Leuchtvorrichtungen sind aus JP 2007 103204A, JP 2003 157712 A, JP 2004 095517 A, US 2010/142209 A1 und WO 2009/070055 A2 bekannt.

In der US 2002/0118539 A1 wird eine Leuchtvorrichtung mit einer eine Leuchteinrichtung umgebenden Spanneinrichtung gezeigt. Die Spanneinrichtung ist zwischen einem Entspannungszustand und einem Spannungszustand bewegbar, wobei sie mehrere elastische Stabelemente aufweist, die an einer oberen und einer unteren Halterung verschwenkbar befestigt sind. An den Enden der Stabelemente sind jeweils T-Verbinder ausgebildet, die in entsprechende Aufnahmen an den Halterungen verschwenkbar eingreifen.

Der gesamte Aufspannmechanismus ist derart gestaltet, dass die Leuchtvorrichtung bzw. deren Lichtballon im Transportzustand ein möglichst kleines Packmaß beansprucht.

Um die kugelige Form und damit die Ballonform der Umhüllung zu erreichen, sind an den jeweiligen Enden der Stabelemente Gelenkstücke vorgesehen, die über eine drehbare Achse jeweils an der oberen bzw. unteren Halterung befestigt sind. Zur Verbindung eines jeweiligen Stabelements mit dem zugeordneten Gelenkstück wird üblicherweise eine Klemmung mit Hilfe einer seitlich angebrachten Schraube erreicht, um eine kraftschlüssige Verbindung zu bewirken. Das bedeutet, dass das Ende eines Stabelements in das Gelenkstück eingesteckt und dort mit Hilfe der senkrecht dazu stehenden Schraube festgeklemmt wird. Zwischen der Stirnseite der Schraube und dem Stabelement wirkt eine Reibkraft, die das Stabelement in dem Gelenkstück festhält.

Durch die meist mobile Anwendung einer transportablen Leuchtvorrichtung ist allerdings mit mechanischen Einwirkungen in Form von Schlägen, Stößen und Vibrationen zu rechnen. Um ein unbeabsichtigtes Lösen der Schraube und damit ein Loslösen des Stabelements zu verhindern, werden die Schrauben durch entsprechende Sicherungseinrichtungen fixiert.

Wenn sich trotz der Sicherungsmaßnahmen ein Stabelement aus dem Gelenkstück löst, besteht die Gefahr, dass das relative spitze Ende des Stabelements die empfindliche Lampenhülle bzw. den Leuchtenschirm beschädigt. Neben der dadurch bewirkten Funktionsbeeinträchtigung des Lampenschirms besteht dabei die Gefahr, dass der Schutz des Bedieners vor Berührung des meist sehr heißen Leuchtmittels sowie auch der Schutz vor Eindringen von Feuchtigkeit nicht mehr gewährleistet ist. Darüber hinaus besteht eine Verletzungsgefahr für den Bediener, wenn ein Stabelement bei Wartung oder Reparatur aus seiner Halterung, nämlich dem Gelenkstück, herausspringt.

Der Erfindung liegt die Aufgabe zugrunde, eine transportable Leuchtvorrichtung anzugeben, bei der die für das Aufspannen des Leuchtenschirms notwendigen Stabelemente zuverlässig von den jeweils zugeordneten Gelenkstücken gehalten werden können.

Die Aufgabe wird erfindungsgemäß durch eine transportable Leuchtvorrichtung mit den Merkmalen von Anspruch 1 gelöst. Vorteilhafte Ausgestaltungen sind in den abhängigen Ansprüchen angegeben.

Eine mobile bzw. transportable Leuchtvorrichtung weist eine Leuchteinrichtung und eine die Leuchteinrichtung tragende, sich in einer Längsrichtung erstreckende Trageinrichtung auf. Die Leuchteinrichtung kann zur Aufnahme von wenigstens einem Leuchtmittel ausgebildet sein und einen wenigstens einen Teil des Leuchtmittels umgebenden, zumindest teilweise lichtdurchlässigen Leuchtenschirm aufweisen. Es ist eine Spanneinrichtung vorgesehen, die in einem Spannungszustand fixierbar ist, indem die Spanneinrichtung den Leuchtenschirm spannt, zum Halten des Leuchtenschirms in einem geöffneten und gebrauchsfähigen Zustand, wobei die Spanneinrichtung auch in einen Entspannungszustand bewegbar ist, in dem die Spanneinrichtung den Leuchtenschirm nicht spannt. Die Spanneinrichtung weist mehrere elastische Stabelemente auf, die in dem Spannungszustand den Leuchtenschirm spannen, wobei jeweils ein unteres Ende eines Stabelements an einer unteren Halterung und ein oberes Ende des Stabelements an einer oberen Halterung verschwenkbar befestigt ist. Zur Anbindung eines Endes eines Stabelements an die jeweilige Halterung ist ein Gelenkstück vorgesehen, an dem das Ende befestigt ist, wobei das Gelenkstück relativ zu der Halterung verschwenkbar ist. Der Abstand zwischen der unteren Halterung und der oberen Halterung kann veränderbar sein, wobei der Abstand in dem Spannungszustand geringer ist als in dem Entspannungszustand. Wenigstens ein Ende eines Stabelements ist in dem jeweils zugeordneten Gelenkstück formschlüssig gehalten.

Die Leuchteinrichtung kann somit am Ende einer zum Beispiel stützen- bzw. säulenartigen Trageinrichtung angeordnet sein und einen sogenannten Lichtballon bilden, der durch Aufspannen des Leuchtenschirms mit Hilfe der elastischen Stabelemente gebildet wird. Die Stabelemente sind an ihren Enden jeweils in die Gelenkstücke eingesetzt, die ihrerseits wiederum an der oberen und an der unteren Halterung verschwenkbar gelagert sind. Beim Wechsel zwischen Spannungs- und Entspannungszustand können die Gelenkstücke relativ zu den Halterungen verschwenkt werden, so dass ein Nachaußenbiegen der Stabelemente ermöglicht wird, um den Leuchtenschirm aufzuspannen.

Während die Stabelemente beim Stand der Technik in den jeweiligen Gelenkstücken kraftschlüssig (Reibschluss) gehalten werden, ist es erfindungsgemäß vorgesehen, die Stabelemente formschlüssig in den Gelenkstücken zu halten. Der Formschluss ermöglicht eine sichere Verbindung zwischen den Enden der Stabelemente und den Gelenkstücken, der auch im harten Baustellenbetrieb mit Vibrationen, Stößen und Schlägen nicht aufgehoben werden kann. Anders als Schraubenverbindungen, die sich trotz entsprechender Sicherungsmaßnahmen lösen können, ist der Formschluss derart robust, dass er dauerhaften Bestand hat.

Zum Erreichen des Formschlusses zwischen dem Ende des Stabelements und dem Gelenkstück kann das Stabelement in eine Ausnehmung in dem Gelenkstück eingelegt sein und an seinem betreffenden Ende eine Knickstelle aufweisen. Es kann ein in dem Gelenkstück gehaltenes Verriegelungselement vorgesehen sein, durch das das Ende des Stabelements im Bereich der Knickstelle in dem Gelenkstück gehalten ist.

Das bedeutet, dass das zum Beispiel aus einem elastischen Drahtmaterial gefertigte Stabelement an seinem Ende abgeknickt ist, zum Beispiel mit einem Knickwinkel von 90° (ohne weiteres sind aber auch kleinere oder größere Knickwinkel möglich). Im Bereich der Knickstelle erstreckt sich das Verriegelungselement und bildet für das Stabelement eine Hinterschneidung, so dass das Ende des Stabelements nicht mehr aus der Ausnehmung des Gelenkstücks herausgezogen werden kann. Der durch die Knickung erzeugte Winkel ermöglicht es dem Verriegelungselement, das Ende des Stabelements zu hinterschneiden und so das Stabelement formschlüssig zu halten.

An Stelle eines scharfkantigen Knicks kann die Knickstelle auch schlaufenartig ausgebildet sein, wobei die Schlaufe das Verriegelungselement wenigstens teilweise umschließt. Durch die teilweise Umschließung wird mithilfe des Verriegelungselements ebenfalls eine Hinterschneidung für das Stabelement gebildet, so dass das Stabelement nicht aus dem Gelenkstück entfernt werden kann.

Die Ausnehmung kann zum Beispiel nutförmig sein, wobei das Verriegelungselement ein Zapfen sein kann, der das Gelenkstück und die nutförmige Ausnehmung derart durchdringt, dass das eingelegte Stabelement an der Knickstelle formschlüssig in der Ausnehmung gehalten wird.

Dabei kann die nutförmige Ausnehmung eine Breite aufweisen, die etwas größer als der Durchmesser des Stabelements ist, so dass das Stabelement einfach in die Nut eingelegt werden kann. Der Zapfen erstreckt sich dann z.B. quer zu der Längserstreckung des Stabelements, so dass er im Bereich der Knickstelle das Stabelement formschlüssig in dem Gelenkstück fixiert.

Das Gelenkstück kann relativ zu der das Gelenkstück jeweils tragenden Halterung, also der oberen oder der unteren Halterung, um eine Drehachse verschwenkbar sein, wobei die Drehachse durch den Zapfen gebildet ist. In diesem Fall sind die Schwenkwirkung (Schwenkfunktion) und die Verriegelungswirkung (Verriegelungsfunktion) gemeinsam in dem Bauteil Zapfen integriert. Der Zapfen erfüllt somit beide Funktionen. Der Zapfen kann zum Beispiel in Form eines Bolzens, Stifts oder auch einer Schraube gebildet sein.

Bei einer Variante ist der Zapfen bei seiner Montage axial in das Gelenkstück einschiebbar. Eine an der jeweiligen Halterung befestigbare Sicherungseinrichtung kann vorgesehen sein, zum formschlüssigen Verhindern eines Herausschiebens des Zapfens aus dem Gelenkstück. Das bedeutet, dass der Zapfen bei seiner Montage in das Gelenkstück eingeschoben wird und danach die Sicherungseinrichtung an der Halterung befestigt wird, um den Rückweg für den Zapfen zu "versperren". Der Zapfen kann somit nicht mehr aus dem Gelenkstück herausgleiten.

Zum Beispiel kann die Sicherungseinrichtung durch ein Sicherungselement oder ein Sicherungsblech gebildet sein, das an der Halterung verschraubt wird, nachdem der Zapfen in das Gelenkstück eingeschoben wurde.

Bei einer Variante kann der Schwenkwinkel des Gelenkstücks relativ zu der das Gelenkstück jeweils tragenden Halterung durch eine zwischen dem Gelenkstück und der Halterung wirkenden Anschlageinrichtung begrenzt sein. Die Anschlageinrichtung definiert den Schwenkwinkel zumindest in einer Richtung, so dass der Schwenkwinkel des Gelenkstücks nicht beliebig groß werden kann. Auf diese Weise kann auch im Spannungszustand, also im Zustand des aufgespannten Lichtballons, eine vordefinierte Endstellung der Stabelemente erreicht werden, damit der Leuchtenschirm bzw. der Lichtballon die gewünschte Form erhält.

Bei einer Variante kann der Schwenkwinkel eines an der oberen Halterung gehaltenen Gelenkstücks zwischen dem Spannungszustand und dem Entspannungszustand bis zu 90° betragen. Der Schwenkwinkel eines an der unteren Halterung gehaltenen Gelenkstücks zwischen dem Spannungszustand und dem Entspannungszustand kann hingegen lediglich bis zu 70°, insbesondere bis zu 60°, insbesondere bis zu 50°, insbesondere bis zu 40° betragen.

Das bedeutet, dass die Schwenkwinkel an der oberen Halterung und an der unteren Halterung unterschiedlich gewählt sind. An der oberen Halterung kann somit das obere Ende des Stabelements um bis zu 90° verschwenkt werden, so dass es zum Beispiel aus der im Entspannungszustand zweckmäßigen Vertikalstellung in eine Horizontalstellung verschwenkt wird. Der Leuchtenschirm wird damit im oberen Bereich, im Bereich der oberen Halterung sehr breit aufgespannt.

Im unteren Bereich hingegen, an der unteren Halterung ist der Schwenkwinkel deutlich eingeschränkt und kann zum Beispiel lediglich bis zu 40° betragen. Das bedeutet, dass das untere Ende des Stabelements aus seiner für den Entspannungszustand zweckmäßigen vertikalen Ausrichtung lediglich um 40° verschwenkt wird, sich also immer noch relativ deutlich mit einer Vertikalkomponente erstreckt.

Kombiniert man die beiden Schwenkwinkel an der oberen und der unteren Halterung, so ergibt sich eine Ballonform für den Leuchtenschirm, die dem eines Heißluftballons ähnelt: im oberen Bereich wird eine große Breitenerstreckung mit einer Art hochgezogenen "Schulter" erreicht, von der dann der Ballon schräg nach unten bis zu der unteren Halterung abfällt.

Mit dieser Ballonform bzw. Form des Leuchtenschirms kann erreicht werden, dass der Leuchtenschirm eine große Lichtaustrittsfläche nach unten besitzt. Ein erheblicher Teil des Leuchtenschirms dient somit zur Beleuchtung. Der obere, nach oben gerichtete Teil des Leuchtenschirms hingegen kann durch ein reflektierendes oder jedenfalls nicht lichtdurchlässiges Material gebildet werden, so dass die nach oben gerichteten Lichtstrahlen reflektiert und nach unten, in Richtung der Arbeitsstelle umgelenkt werden.

Die untere Halterung und die obere Halterung können an der Säuleneinrichtung in der Längsrichtung axial zueinander angeordnet sein. Dabei kann es insbesondere zweckmäßig sein, wenn die untere Halterung und die obere Halterung axial zueinander beweglich sind, um das Aufspannen der Spannelemente bzw. Stabelemente zu ermöglichen. Je nach Ausgestaltung kann eine der Halterungen fest an der Trageinrichtung befestigt sein, während die andere Halterung relativ dazu beweglich ist. Ebenso ist es aber auch möglich, dass beide Halterungen relativ zu der sie tragenden Trageinrichtung beweglich sind, um den Abstand zwischen der oberen Halterung und der unteren Halterung zu verändern.

Die Trageinrichtung kann eine die Leuchteinrichtung tragende, sich in einer Längsrichtung erstreckende Säuleneinrichtung sowie eine die Säuleneinrichtung tragende Stativeinrichtung aufweisen. Die Säuleneinrichtung ermöglicht es, dass die Leuchteinrichtung relativ hoch über dem Boden positioniert ist. Der sichere Stand der Säuleneinrichtung kann durch die Stativeinrichtung erreicht werden. So kann die Stativeinrichtung zum Beispiel drei ausfahr- oder -klappbare Beine aufweisen, die die Säuleneinrichtung stützen.

Die Säuleneinrichtung kann eine Teleskopeinrichtung aufweisen, mit wenigstens zwei ineinander linear verschiebbaren Teleskopelementen. Auf diese Weise lässt sich die vertikale Länge (Höhe) der Säuleneinrichtung verändern, um die Leuchteinrichtung in eine höhere Höhe (zum Beispiel 4 bis 5 m) zu bringen. Dadurch kann ein gleichmäßiges Ausleuchten einer Arbeitsstelle erreicht werden.

Diese und weitere Vorteile und Merkmale werden nachfolgend unter Zuhilfenahme der begleitenden Figuren anhand von Beispielen näher erläutert. Es zeigen:
- **Fig. 1**: eine seitliche Perspektivansicht einer mobilen bzw. transportablen Leuchtvorrichtung im Betriebszustand;
- **Fig. 2**: Bestandteile einer Spanneinrichtung der Leuchtvorrichtung in schematischer Darstellung;
- **Fig. 3**: eine erfindungsgemäße Befestigung eines Stabelements an einem Gelenkstück;
- **Fig. 4**: eine untere Halterung in Perspektivansicht;
- **Fig. 5**: die untere Halterung von Fig. 4 in Draufsicht;
- **Fig. 6**: eine Befestigung eines Gelenkstücks mit Stabelement an der oberen Halterung;
- **Fig. 7**: eine Befestigung eines Gelenkstücks mit Stabelement an der unteren Halterung; und
- **Fig. 8**: eine andere Ausführungsform für eine erfindungsgemäße Befestigung eines Stabelements an einem Gelenkstück.

Fig. 1 zeigt eine transportable Leuchtvorrichtung im Betriebszustand.

Die Leuchtvorrichtung kann von einem Benutzer - gegebenenfalls zerlegt in einige wenige Komponenten - bequem zum Einsatzort bzw. zu verschiedenen Standorten getragen werden. Im oberen Bildteil ist eine als Lichtballon ausgeführte Leuchteinrichtung 1 dargestellt. Die Leuchteinrichtung 1 weist in ihrem Inneren ein nicht dargestelltes Leuchtmittel auf, das fast vollständig von einem Leuchtenschirm 2 umgeben ist.

Der Leuchtenschirm 2 wird durch eine in Fig. 1 ebenfalls nicht dargestellte Spanneinrichtung in den gezeigten Spannungszustand aufgespannt, so dass er eine ellipsen- bzw. heißluftballonähnliche Außenkontur einnimmt. Der Leuchtenschirm 2 weist eine obere Hälfte 3a aus einem reflektierenden Gewebe und eine untere Hälfte 3b aus einem lichtdurchlässigen Material auf. Das im Inneren der Leuchteinrichtung 1 durch das Leuchtmittel bzw. die Lampe erzeugte Licht strahlt somit fast vollständig nach unten ab und beleuchtet den unterhalb liegenden Arbeitsbereich.

Die Leuchteinrichtung 1 wird an ihrer Unterseite von einer Säuleneinrichtung 4 getragen. Die Säuleneinrichtung 4 kann als Teleskopeinrichtung ausgebildet sein und mehrere ineinander verschiebbare Teleskopelemente aufweisen. Bei dem gezeigten Beispiel sind drei Teleskopelemente 5a, 5b, 5c vorgesehen, die linear ineinander verschiebbar und in ihren jeweiligen Relativstellungen verriegelbar sind. Entsprechende Teleskopeinrichtungen sind bekannt, so dass sich an dieser Stelle eine nähere Beschreibung erübrigt.

Die Säuleneinrichtung 4 wird durch eine Stativeinrichtung 6 getragen und insbesondere am Umfallen gehindert. Die Säuleneinrichtung 4 und die Stativeinrichtung 6 bilden somit zusammen eine die Leuchteinrichtung 1 tragende Trageinrichtung. Die Stativeinrichtung 6 wiest drei Stativbeine 7 auf, die am Umfang um 120° versetzt angeordnet sind. Auf diese Weise stützt sich die Stativeinrichtung 6 mit drei an den Enden der Stativbeine 7 vorgesehenen Stativfüßen 8 am Boden ab, was einen sicheren und definierten Stand im Sinne eines Dreibeins ermöglicht.

Unterhalb der Säuleneinrichtung 4 kann ein Vorschaltgerät 9 befestigt sein, das als Transformator zum Bereitstellen eines entsprechenden Stroms für die Leuchteinrichtung 1 dient. Das Vorschaltgerät 12 wird mit dem Baustellennetz, einem öffentlichen Netz oder einem Stromgenerator verbunden und wandelt den Strom in geeigneter Weise. Zudem dient es zum Zünden des Leuchtmittels in der Leuchteinrichtung 1.

Die Leuchteinrichtung 1 mit dem Leuchtenschirm 2 wird in der Praxis oft auch als "Lichtballon" bezeichnet.

Im Inneren des Lichtballons (der Leuchteinrichtung 1) ist das in Fig. 1 nicht gezeigte Leuchtmittel vorgesehen, das in einer entsprechenden Fassung gehalten ist. Das Leuchtmittel wird von dem Leuchtenschirm 2 umgeben, der in einem Transport- bzw. Entspannungszustand entspannt und langgestreckt, also schlank angeordnet ist. In einem Spannungszustand hingegen wird der Leuchtenschirm 2 durch an der Innenseite befindliche Stabelemente (Biegestäbe) nach außen aufgespannt, um die in Fig. 1 gezeigte charakteristische Ballonform einzunehmen.

Anhand von Fig. 2 wird dies verdeutlicht:

Fig. 2a) zeigt ein "Skelett" der Leuchteinrichtung 1 im Entspannungszustand, Fig. 2b) das Skelett im Spannungszustand. Fig. 2c) zeigt schematisch ein Detail des Skeletts.

Als "Skelett" wird eine Stützeinrichtung 10 für den Leuchtenschirm 2 bezeichnet. Die Stützeinrichtung 10 weist eine obere Halterung 11 und eine untere Halterung 12 auf. Die beiden Halterungen 11, 12 sind axial zueinander an der Säuleneinrichtung 4 angeordnet. Insbesondere kann der Abstand zwischen der oberen Halterung 11 und der unteren Halterung 12 durch axiales Zusammenbewegen der Halterungen 11, 12 verändert werden. Das bedeutet, dass wenigstens eine der Halterungen 11, 12 relativ zu der Stützeinrichtung 4 beweglich ist. Bei dem in Fig. 2 gezeigten Beispiel ist die obere Halterung 11 in Richtung der an der Säuleneinrichtung 4 befestigten unteren Halterung 12 beweglich.

Die obere Halterung 11 und die untere Halterung 12 sind durch mehrere Stabelemente in Form von Biegestäben 13 miteinander verbunden. Die Biegestäbe 13 sind mit Hilfe von jeweils an ihren Enden vorgesehenen Gelenkstücken 14 an den Halterungen 11, 12 gelenkig befestigt. Dazu sind die Biegestäbe 13 an den Gelenkstücken 14 eingesteckt und befestigt. Die Gelenkstücke 14 wiederum sind relativ zu den sie tragenden Halterungen 11, 12 verschwenkbar, zum Beispiel um einen Drehzapfen 15 (Fig. 2c).

Fig. 2a) zeigt die Stützeinrichtung 10 im Entspannungszustand. Durch das Bewegen der oberen Halterung 11 in Richtung der unteren Halterung 12 - zum Beispiel mit Hilfe eines Seilzugs - wird der Abstand zwischen der oberen Halterung 11 und der unteren Halterung 12 verkürzt, so dass die Biegestäbe 13 nach außen ausweichen und die in Fig. 2b) gezeigte Form einnehmen. Fig. 2b) zeigt demzufolge den Spannungszustand, in dem die Biegestäbe 13 von innen gegen den in Fig. 2 nicht gezeigten Leuchtenschirm 2 drücken und ihn in die in Fig. 1 gezeigte Form zwingen.

Das Nachaußenbiegen der Biegestäbe 13 wird durch ihre gelenkige Aufnahme an den Halterungen 11, 12 deutlich erleichtert. Für das Zusammenführen der Halterungen 11, 12 ist somit lediglich eine Kraft erforderlich, die zum Verbiegen der Biegestäbe 13 benötigt wird.

Fig. 3 zeigt schematische Detailansichten der gelenkigen Befestigung eines Biegestabs 13 an einer der Halterungen 11, 12. Dabei zeigt Fig. 3a die Anordnung in einer geschnittenen Seitenansicht, während Fig. 3b die Anordnung in der Draufsicht zeigt.

An diesem Beispiel wird insbesondere die formschlüssige Verbindung zwischen dem Ende des Biegestabs 13 und dem an dem Ende des Biegestabs 13 befestigten Gelenkstück 14 erkennbar.

Dazu ist in dem Gelenkstück 14 eine nutförmige Ausnehmung 16 ausgebildet, in die das Ende des Biegestabs 13 eingelegt ist.

Das Ende des Biegestabs 13 ist an einer Knickstelle 17 mit einem Winkel von 90° abgewinkelt. Somit weist der Biegestab 13 ein rechtwinkliges Ende auf.

Der Drehzapfen 15 ist durch den entsprechenden Bereich der Halterung 11, 12 und durch das Gelenkstück 14 derart gesteckt, dass er quer zu der nutförmigen Ausnehmung 16 verläuft. Dabei hinterschneidet der als Verriegelungselement dienende Drehzapfen 15 das abgeknickte Ende des Biegestabs 13 im Bereich der Knickstelle 17, wie in Fig. 3 dargestellt. Der Drehzapfen 15 verriegelt auf diese Weise den Biegestab 13 in dem Gelenkstück 14, so dass der Biegestab 13 nicht mehr aus der Ausnehmung 16 des Gelenkstücks 14 entnommen werden kann. Es wird eine formschlüssige Verbindung zwischen dem Biegestab 13 und dem Gelenkstück 14 bewirkt.

Gleichzeitig dient der Drehzapfen 15 dazu, dass sich das Gelenkstück 14 leichtgängig relativ zu der oberen Halterung 11 bzw. unteren Halterung 12 verschwenken kann. Der Drehzapfen 15 dient somit auch als Schwenkachse für das Gelenkstück 14.

Anstelle des Drehzapfens 15 können auch andere Bauelemente vorgesehen werden, die die Verschwenkbarkeit des Gelenkstücks 14 gewährleistet.

Mit Hilfe dieser Anordnung ist es einfach möglich, die Verschwenkbarkeit des Gelenkstücks 14 zu erreichen, so dass die in den Fig. 2b und 2c gezeigte Ausbiegung des Biegestabs 13 erreicht werden kann.

Bei der gezeigten Variante wird die Funktion des formschlüssigen Verriegelns des Biegestabs 13 in dem Gelenkstück 14 einerseits und das Bereitstellen einer Drehachse für das Gelenkstück 14 andererseits in einem Bauelement, nämlich in den Drehzapfen 15 integriert. Bei einer anderen Variante ist es möglich, diese Funktionen zu trennen, so dass zum Beispiel neben der Drehachse für das Gelenkstück 14 ein eigenständiges Verriegelungselement vorgesehen sein muss, das das Ende des Biegestabs 13 an der Knickstelle gegen Herausnehmen formschlüssig verriegelt.

Weiterhin ist es nicht zwingend erforderlich, die Knickstelle des Biegestabs 13 mit einem Knickwinkel von 90° auszuführen. Unter Umständen können auch kleinere oder größere Knickwinkel realisiert werden, um die formschlüssige Verbindung zwischen dem Biegestab 13 und dem Gelenkstück 14 zu erreichen.

Fig. 4 zeigt in perspektivischer Teildarstellung den Aufbau der unteren Halterung 12. Am Umfang der unteren Halterung 12 sind mehrere Biegestäbe 13 (im gezeigten Beispiel acht Biegestäbe 13 angeordnet, um ein gleichmäßiges Aufspannen des Leuchtenschirms zu bewirken.

Zudem ist in Fig. 4 ein Splitterschutz 18 dargestellt, der das nicht gezeigte Leuchtmittel umgibt. Der Splitterschutz 18 bewirkt einen zusätzlichen Schutz des in seinem Inneren befindlichen Leuchtmittels.

Im linken Bildteil von Fig. 4 ist ein Biegestab 13 mit verbundenem Gelenkstück 14 und Drehzapfen 15 dargestellt. Der Drehzapfen 15 ist in eine Aufnahme 19 von oben eingelegt. Die Aufnahme 19 umschließt somit den Drehzapfen 15 an beiden Enden, so dass der Drehzapfen 15 nicht aus dem Gelenkstück 14 axial herausgleiten kann.

Um ein Herausfallen des Drehzapfens 15 mit dem Gelenkstück 14 aus der Aufnahme 19 zu verhindern, kann ein Sicherungsblech 20 von oben auf die untere Halterung 12 aufgeschraubt werden, wie im rechten Bildteil von Fig. 4 erkennbar. Somit sind jeweils die Zwischenräume zwischen zwei Gelenkstücken 14 durch Sicherungsbleche 20 aufgefüllt. Mit Hilfe der Sicherungsbleche 20 wird es gewährleistet, dass die Gelenkstücke 14 mit ihren Drehzapfen 15 zuverlässig in den Aufnahmen 19 der unteren Halterung 12 gehalten werden.

Die obere Halterung 11 ist analog aufgebaut. Auch dort sind Sicherungsbleche bzw. Sicherungselemente vorgesehen, die die jeweiligen Gelenkstücke 14 in an der oberen Halterung 11 vorhandenen Aufnahmen sichern.

Fig. 5 zeigt in Draufsicht die Anordnung von Fig. 4 mit Sicherungsblech 20 bzw. ohne Sicherungsblech (im rechten Bildteil).

Die Fig. 6 und 7 zeigen in Detaildarstellung die Stellungen der Gelenkstücke 14 an der oberen Halterung 11 (Fig. 6) und der unteren Halterung 12 (Fig. 7), jeweils im Spannungszustand.

Dabei ist vorgesehen, dass die Schwenkbewegung der Gelenkstücke 14 zwischen dem Spannungszustand und dem Entspannungszustand durch eine Anschlageinrichtung begrenzt ist, so dass die Gelenkstücke 14 nur über einen bestimmten Schwenkwinkel verschwenkbar sind.

In Fig. 6 wird somit die Situation an der oberen Halterung 11 dargestellt.

Im nicht gezeigten Entspannungszustand sind das Gelenkstück 14 und der Biegestab 13 nach unten verschwenkt, so dass sich der Biegestab 13 vertikal nach unten erstreckt.

Nach Erreichen des in Fig. 6 gezeigten Spannungszustands erstreckt sich der Biegestab 13 in Horizontalrichtung, wird also zusammen mit dem Gelenkstück 14 um 90° verschwenkt.

Die Schwenkbewegung wird durch eine Anschlageinrichtung 21 begrenzt, bei der eine Rückfläche des Gelenkstücks 14 gegen eine Anschlagfläche 22 an der oberen Halterung 11 anschlägt.

An der unteren Halterung 12 erstreckt sich der in Fig. 7 gezeigte Biegestab im Entspannungszustand zusammen mit dem Gelenkstück 14 vertikal nach oben. Nach Erreichen des Spannungszustands ist das Gelenkstück 14 mit dem Biegestab 13 lediglich um einen Winkel α von ca. 40° nach außen verschwenkt.

In dem gezeigten Beispiel beträgt der Schwenkwinkel α etwa 40°. Selbstverständlich sind auch andere Winkel möglich. So beträgt zum Beispiel bei der oben anhand von Fig. 2b erläuterten Variante der Schwenkwinkel 90°, so dass sich der Biegestab 13 auch an der unteren Halterung 12 horizontal erstreckt, so wie der Biegestab 13 an der oberen Halterung 11 in Fig. 6. Auch andere Grenz-Schwenkwinkel, wie zum Beispiel 80°, 70° etc. sind denkbar.

Die Begrenzung der Schwenkbewegung erfolgt mit Hilfe der Anschlageinrichtung 21, die an der unteren Halterung eine Anschlagfläche 23, sowie am Ende des Gelenkstücks 14 eine Anschlagnase 24 aufweist. Die Anschlagnase 24 schlägt gegen die Anschlagfläche 23 der unteren Halterung 12 an, so dass der in Fig. 7 gezeigte Schwenkzustand des Gelenkstücks 14 erreicht wird.

Besonders vorteilhaft kann es sein, wenn die Gelenkstücke 14 an der oberen Halterung 11 und an der unteren Halterung 12 baugleich sind, wie in den Fig. 6 und 7 gezeigt. Auf diese Weise können für die gesamte Lichtvorrichtung identische Gelenkstücke an der oberen Halterung 11 und an der unteren Halterung 12 verbaut werden. Die Anschlagnase 24 ist jedoch bei Einbau des Gelenkstücks 14 an der oberen Halterung 11 ohne Funktion, wie Fig. 6 zeigt.

Die Begrenzung des Schwenkwinkels insbesondere an der unteren Halterung ermöglicht es, dem Lichtballon eine bestimmte Form aufzuzwingen, die für die Lichtausbeute und -verteilung vorteilhaft sein kann. So hat es sich erwiesen, dass ein weitgehend kugelförmiger oder ellipsoidförmiger Lichtballon nachteilig sein kann, weil er im oberen Bereich eine relativ große Außenfläche besitzt, die keinen Betrag zum Lichtaustritt nach unten leisten kann. Vorteilhaft hingegen kann die zum Beispiel in Fig. 1 gezeigte Form sein, bei der der Lichtballon 2 eher die Form eines Heißluftballons annähert, also mit einem stark horizontal ausgeprägten Bereich an der Oberseite, weit ausgestellten Schultern und einem langgezogenen, schräg verlaufenden Bereich in der unteren Hälfte. Der nach unten gerichtete Teil der Außenfläche des Lichtballons kann auf diese Weise gegenüber dem nach oben gerichteten, für die Ausleuchtung einer Arbeitsstelle keinen Beitrag leistenden Fläche vergrößert werden, so dass insgesamt eine bessere Ausleuchtung erreicht werden kann.

Fig. 8 zeigt eine Variante für die Befestigung eines Stabelements 13 an einem Gelenkstück 14.

Das Stabelement 13 weist an seinem Ende eine schlaufenartige Knickstelle 17 auf, die den Drehzapfen 15 umschließt.

Das Gelenkstück 14 ist in dieser Variante aus einem Blechbiegeteil geformt. Dies hat Kostenvorteile, da es nicht mehr notwendig ist, eine Nut (entsprechend der nutförmigen Ausnehmung 16 der in Fig. 3 gezeigten Variante) in das Gelenkstück 14 einzufräsen. Das Blech kann z.B. per Laser geschnitten werden und dann in Form gebogen werden.

Die bei dem Gelenkstück 14 in den Fig. 3 bis 7 gezeigte "Rückwand", die zusammen mit dem Drehzapfen 15 das Stabelement 13 fixiert, entfällt bei der Variante von Fig. 8. Um dennoch eine ausreichende Fixierung zu erhalten, ist das Stabelement 13 an seinem Ende zu einer geschlossenen Schlaufe gebogen (Knickstelle 17), durch die der Gelenkbolzen bzw. Drehzapfen 15 geschoben ist.

Da das als Biegestab dienende Stabelement 13 auf Druck belastet wird, wäre zu befürchten, dass sich der Draht verformt und sich die Schlaufe der Knickstelle 17 öffnet. Ein an dem Gelenkstück 14 angeformter Riegel 25 soll dies verhindern, indem dieser ein Aufbiegen des Endstücks des aus Draht bestehenden Stabelements 13 verhindert. Der Riegel 25 kann ebenfalls Bestandteil des Blechbiegeteils sein, aus dem das Gelenkstück 14 geformt ist.

Es hat sich bei den beschriebenen Varianten des Gelenkstücks als vorteilhaft herausgestellt, wenn der Drehzapfen 15 bzw. Bolzen in das Gelenkstück 14 eingepresst wird. Der Einbau des Gelenkstücks 14 in die Spanneinrichtung (obere Halterung 11, untere Halterung 12) wird erleichtert, da der Drehzapfen 15 nicht mehr verrutschen kann.

## Patentansprüche

1. Transportable Leuchtvorrichtung, mit
- einer Leuchteinrichtung (1); und mit
- einer die Leuchteinrichtung (1) tragenden, sich in einer Längsrichtung erstreckenden Trageinrichtung (4, 6);
wobei
- die Leuchteinrichtung (1) zur Aufnahme von wenigstens einem Leuchtmittel ausgebildet ist und einen wenigstens einen Teil des Leuchtmittels umgebenden, zumindest teilweise lichtdurchlässigen Leuchtenschirm (2) aufweist;
- eine Spanneinrichtung (11, 12, 13) vorgesehen ist, die in einem Spannungszustand fixierbar ist, in dem die Spanneinrichtung den Leuchtenschirm (2) spannt, zum Halten des Leuchtenschirms (2) in einem geöffneten und gebrauchsfähigen Zustand;
- die Spanneinrichtung (11, 12, 13) in einen Entspannungszustand bewegbar ist, in dem die Spanneinrichtung den Leuchtenschirm (2) nicht spannt;
- die Spanneinrichtung mehrere elastische Stabelemente (13) aufweist, die in dem Spannungszustand den Leuchtenschirm (2) spannen;
- jeweils ein unteres Ende eines Stabelements (13) an einer unteren Halterung (12) und ein oberes Ende des Stabelements (13) an einer oberen Halterung (11) verschwenkbar befestigt ist;
- zur Anbindung eines Endes eines Stabelements (13) an die jeweilige Halterung (11, 12) ein Gelenkstück (14) vorgesehen ist, an dem das Ende befestigt ist, wobei das Gelenkstück (14) relativ zu der Halterung (11, 12) verschwenkbar ist; und wobei
- der Abstand zwischen der unteren Halterung (12) und der oberen Halterung (11) veränderbar ist, wobei der Abstand in dem Spannungszustand geringer ist als in dem Entspannungszustand;
**dadurch gekennzeichnet, dass**
- wenigstens ein Ende eines Stabelements (13) in dem jeweils zugeordneten Gelenkstück (14) formschlüssig gehalten ist.

2. Transportable Leuchtvorrichtung nach Anspruch 1, **dadurch gekennzeichnet, dass** zum Erreichen des Formschlusses zwischen dem Ende des Stabelements (13) und dem Gelenkstück (14)
- das Stabelement (13) in eine Ausnehmung (16) in dem Gelenkstücks (14) eingelegt ist und an seinem betreffenden Ende eine Knickstelle (17) aufweist; und dass
- ein in dem Gelenkstück (14) gehaltenes Verriegelungselement (15) vorgesehen ist, durch das das Ende des Stabelements (13) im Bereich der Knickstelle (17) in dem Gelenkstück (14) gehalten ist.

3. Transportable Leuchtvorrichtung nach Anspruch 1 oder 2, **dadurch gekennzeichnet, dass**
- die Ausnehmung (16) nutförmig ist; und dass
- das Verriegelungselement ein Zapfen (15) ist, der das Gelenkstück (14) und die nutförmige Ausnehmung (16) derart durchdringt, dass das eingelegte Stabelement (13) formschlüssig in der Ausnehmung (16) gehalten wird.

4. Transportable Leuchtvorrichtung nach einem der vorangehenden Ansprüche, **dadurch gekennzeichnet, dass**
- das Gelenkstück (14) relativ zu der das Gelenkstück (14) jeweils tragenden Halterung (11, 12) um eine Drehachse verschwenkbar ist; und dass
- die Drehachse durch den Zapfen (15) gebildet ist.

5. Transportable Leuchtvorrichtung nach einem der vorangehenden Ansprüche, **dadurch gekennzeichnet, dass**
- der Zapfen (15) bei seiner Montage axial in das Gelenkstück (14) einschiebbar ist; und dass
- an der jeweiligen Halterung (11, 12) eine Sicherungseinrichtung (20) vorgesehen ist, zum formschlüssigen Verhindern eines Herausschiebens des Zapfens aus dem Gelenkstück.

6. Transportable Leuchtvorrichtung nach einem der vorangehenden Ansprüche, **dadurch gekennzeichnet, dass** der Schwenkwinkel des Gelenkstücks (14) relativ zu der das Gelenkstück (14) jeweils tragenden Halterung (11, 12) durch eine zwischen dem Gelenkstück (14) und der Halterung (11, 12) wirkende Anschlageinrichtung (21) begrenzt ist.

7. Transportable Leuchtvorrichtung nach einem der vorangehenden Ansprüche, **dadurch gekennzeichnet, dass** der Schwenkwinkel eines an der oberen Halterung (11) gehaltenen Gelenkstücks (14) zwischen dem Spannungszustand und dem Entspannungszustand bis zu 90 Grad beträgt.

8. Transportable Leuchtvorrichtung nach einem der vorangehenden Ansprüche, **dadurch gekennzeichnet, dass** der Schwenkwinkel eines an der unteren Halterung (12) gehaltenen Gelenkstücks (14) zwischen dem Spannungszustand und dem Entspannungszustand bis zu 70 Grad, insbesondere bis zu 60 Grad, insbesondere bis zu 50 Grad, insbesondere bis zu 40 Grad beträgt.

9. Transportable Leuchtvorrichtung nach einem der vorangehenden Ansprüche, **dadurch gekennzeichnet, dass** die Trageinrichtung eine die Leuchteinrichtung (1) tragende, sich in einer Längsrichtung erstreckende Säuleneinrichtung (4) sowie eine die Säuleneinrichtung (4) tragende Stativeinrichtung (6) aufweist.

10. Transportable Leuchtvorrichtung nach einem der vorangehenden Ansprüche, **dadurch gekennzeichnet, dass** die untere Halterung (12) und die obere Halterung (11) an der Säuleneinrichtung (4) in der Längsrichtung axial zueinander angeordnet sind.

## Claims

1. Portable lighting device, having
- a lighting unit (1); and having
- a supporting unit (4, 6) supporting the lighting unit (1) and extending in a longitudinal direction;
wherein
- the lighting unit (1) is designed to receive at least one lamp and comprises an at least partially light-permeable lamp shade (2) surrounding at least one part of the lamp;
- a clamping device (11, 12, 13) is provided which can be fixed in a clamping state in which the clamping device clamps the lamp shade (2) in order to hold the lamp shade (2) in an open and usable state;
- the clamping device (11, 12, 13) can be moved into a declamping state in which the clamping device does not clamp the lamp shade (2);
- the clamping device comprises a plurality of elastic rod elements (13) which, in the clamping state, clamp the lamp shade (2);
- a lower end of a rod element (13) is pivotably attached to a lower holder (12) and an upper end of the rod element (13) is pivotably attached to an upper holder (11) in each case;
- in order to connect an end of a rod element (13) to the respective holder (11, 12) a hinge piece (14) is provided, to which the end is attached, wherein the hinge piece (14) can be pivoted relative to the holder (11, 12); and wherein
- the distance between the lower holder (12) and the upper holder (11) can be changed, wherein the distance in the clamping state is less than in the declamping state;
**characterised in that**
- at least one end of a rod element (13) is held in a positive-locking manner in the respectively allocated hinge piece (14).

2. Portable lighting device as claimed in claim 1, **characterised in that** in order to achieve the positive-locking arrangement between the end of the rod element (13) and the hinge piece (14)
- the rod element (13) is inserted into a recess (16) in the hinge piece (14) and comprises a knee (17) at the relevant end thereof; and that
- a locking element (15) held in the hinge piece (14) is provided, through which the end of the rod element (13) is held in the hinge piece (14) in the region of the knee (17).

3. Portable lighting device as claimed in claim 1 or 2, **characterised in that**
- the recess (16) is in the shape of a groove; and that
- the locking element is a spigot (15) which passes through the hinge piece (14) and the groove-shaped recess (16) in such a way that the inserted rod element (13) is held in the recess (16) in a positive-locking manner.

4. Portable lighting device as claimed in any one of the preceding claims, **characterised in that**
- the hinge piece (14) can pivot about an axis of rotation relative to the holder (11, 12) supporting the hinge piece (14) in each case; and that
- the axis of rotation is formed by the spigot (15).

5. Portable lighting device as claimed in any one of the preceding claims, **characterised in that**
- the spigot (15), during mounting thereof, can be pushed axially into the hinge piece (14); and that
- a securing device (20) is provided on the respective holder (11, 12) in order to prevent, in a positive-locking manner, the spigot from being pushed out of the hinge piece.

6. Portable lighting device as claimed in any one of the preceding claims, **characterised in that** the pivot angle of the hinge piece (14) relative to the holder (11, 12) supporting the hinge piece (14) in each case is defined by a stop device (21) acting between the hinge piece (14) and the holder (11, 12).

7. Portable lighting device as claimed in any one of the preceding claims, **characterised in that** the pivot angle of a hinge piece (14) held on the upper holder (11) between the clamping state and the declamping state amounts to up to 90 degrees.

8. Portable lighting device as claimed in any one of the preceding claims, **characterised in that** the pivot angle of a hinge piece (14) held on the lower holder (12) between the clamping state and the declamping state amounts to up to 70 degrees, in particular up to 60 degrees, in particular up to 50 degrees, in particular up to 40 degrees.

9. Portable lighting device as claimed in any one of the preceding claims, **characterised in that** the supporting unit comprises a column unit (4) supporting the lighting unit (1) and extending in a longitudinal direction, and comprises a stand unit (6) supporting the column unit (4).

10. Portable lighting device as claimed in any one of the preceding claims, **characterised in that** the lower holder (12) and the upper holder (11) are disposed on the column unit (4) axially with respect to one another in the longitudinal direction.

## Revendications

1. Dispositif d'éclairage transportable, avec
- un système d'éclairage (1) ; et avec
- un système porteur (4, 6) portant le système d'éclairage (1) et s'étendant dans une direction longitudinale ;
- le système d'éclairage (1) étant constitué pour la réception d'au moins un moyen d'éclairage et présentant un abat-jour (2) au moins partiellement translucide entourant au moins une partie du moyen d'éclairage ;
- un système de serrage (11, 12, 13) étant prévu qui peut être fixé dans un état de tension dans lequel le système de serrage serre l'abat-jour (2) pour retenir l'abat-jour (2) dans un état ouvert et prêt à l'emploi ;
- le système de serrage (11, 12, 13) pouvant être conduit dans un état de détente dans lequel le système de serrage ne serre pas l'abat-jour (2) ;
- le système de serrage présentant plusieurs éléments de barre (13) élastiques qui serrent l'abat-jour (2) dans l'état de tension ;
- respectivement une extrémité inférieure d'un élément de barre (13) étant fixée de façon pivotante sur un élément de retenue (12) inférieur, et une extrémité supérieure de l'élément de barre (13) étant fixée de façon pivotante sur un élément de retenue (11) supérieur ;
- une pièce articulée (14) à laquelle l'extrémité est fixée étant prévue pour la liaison d'une extrémité d'un élément de barre (13) à l'élément de retenue (11, 12) respectif, la pièce articulée (14) pouvant pivoter par rapport à l'élément de retenue (11, 12) ; et
- la distance entre l'élément de retenue (12) inférieur et l'élément de retenue (11) supérieur étant modifiable, la distance étant plus petite dans l'état de tension que dans l'état de détente ;
**caractérisé en ce que**
- au moins une extrémité d'un élément de barre (13) est retenue par liaison de forme dans la pièce articulée (14) respectivement affectée.

2. Dispositif d'éclairage transportable selon la revendication 1, **caractérisé en ce que**, pour obtenir la liaison de forme entre l'extrémité de l'élément de barre (13) et la pièce articulée (14),
- l'élément de barre (13) est inséré dans un creux (16) dans la pièce articulée (14) et présente à son extrémité concernée un point de flambage (17) ; et **en ce que**
- il est prévu un élément de verrouillage (15) retenu dans la pièce articulée (14) par lequel l'extrémité de l'élément de barre (13) est retenue dans la zone du point de flambage (17) dans la pièce articulée (14).

3. Dispositif d'éclairage transportable selon la revendication 1 ou 2, **caractérisé en ce que**
- le creux (16) est en forme de rainure, et **en ce que**
- l'élément de verrouillage est un pivot (15) qui pénètre dans la pièce articulée (14) et le creux (16) en forme de rainure de telle sorte que l'élément de barre (13) inséré est retenu par liaison de forme dans le creux (16).

4. Dispositif d'éclairage transportable selon l'une des revendications précédentes, **caractérisé en ce que**
- la pièce articulée (14) peut pivoter autour d'un axe de rotation par rapport à l'élément de retenue (11, 12) portant respectivement la pièce articulée (14) ; et **en ce que**
- l'axe de rotation est formé par le pivot (15).

5. Dispositif d'éclairage transportable selon l'une des revendications précédentes, **caractérisé en ce que**
- lors de son montage, le pivot (15) peut être introduit axialement dans la pièce articulée (14) ; et **en ce que**
- sur l'élément de retenue (11, 12) respectif, il est prévu un système de blocage (20) pour empêcher, par liaison de forme, que le pivot ne coulisse hors de la pièce articulée.

6. Dispositif d'éclairage transportable selon l'une des revendications précédentes, **caractérisé en ce que** l'angle de pivotement de la pièce articulée (14) par rapport à l'élément de retenue (11, 12) portant respectivement la pièce articulée (14) est limité par un système de butée (21) agissant entre la pièce articulée (14) et l'élément de retenue (11, 12).

7. Dispositif d'éclairage transportable selon l'une des revendications précédentes, **caractérisé en ce que** l'angle de pivotement d'une pièce articulée (14) retenue sur l'élément de retenue (11) supérieur entre l'état de tension et l'état de détente atteint 90 degrés.

8. Dispositif d'éclairage transportable selon l'une des revendications précédentes, **caractérisé en ce que** l'angle de pivotement d'une pièce articulée (14) retenue sur l'élément de retenue (12) inférieur entre l'état de tension et l'état de détente atteint 70 degrés, en particulier 60 degrés, en particulier 50 degrés, en particulier 40 degrés.

9. Dispositif d'éclairage transportable selon l'une des revendications précédentes, **caractérisé en ce que** le système porteur présente un système de colonne (4) portant le système d'éclairage (1) et s'étendant dans la direction longitudinale ainsi qu'un système de pied de support (6) portant le système de colonne (4).

10. Dispositif d'éclairage transportable selon l'une des revendications précédentes, **caractérisé en ce que** l'élément de retenue (12) inférieur et l'élément de retenue (11) supérieur sont disposés l'un par rapport à l'autre de façon axiale dans la direction longitudinale sur le système de colonne (4).
